# EUROPÄISCHE PATENTSCHRIFT

(11) **EP 0 228 524 B1**
(45) Veröffentlichungstag und Bekanntmachung des Hinweises auf die Patenterteilung: **02.05.1990**
(21) Anmeldenummer: 86114957.3
(22) Anmeldetag: 28.10.1986
(51) Int. Cl.: A63C 9/085

(54) **Vorderbacken für Sicherheits-Skibindungen**
Front saw for a safety ski binding
Butée avant pour fixation de sécurité pour ski

(30) Priorität: 11.11.1985 DE 3539969
(43) Veröffentlichungstag der Anmeldung: 15.07.1987
(73) Patentinhaber: Marker Deutschland GmbH, D-82467 Garmisch-Partenkirchen (DE)
(72) Erfinder: Stepanek, Premek, Dipl.-Ing., D-8100 Garmisch-Partenkirchen (DE)
(74) Vertreter: Gossel, Hans K., Dipl.-Ing.

(56) Entgegenhaltungen:
- WO-A-85/02551
- DE-A- 1 962 103
- FR-A- 2 527 464

## Beschreibung

Die vorliegende Erfindung bezieht sich auf Vorderbacken für Sicherheits-Skibindungen gemäß dem ersten Teil des Hauptanspruchs.

Derartige Vorderbacken sind beispielsweise aus der DE-A1-33 43 943 bekannt. Gegenüber weiter bekannten Vorderbacken besitzen diese den Vorteil äußerst geringer innerer Reibung und somit ein den weiter bekannten Vorderbacken gegenüber verbessertes Rückstellverhalten.

Bei den gattungsgemäßen Vorderbacken sind die Verlängerungen der Seitenbacken über zwei Zwischenhebel zusammengekoppelt, wobei der zur Sicherung der Normallage der Seitenbacken vorgesehene und einen Sperrteil bildende zweiarmige Hebel mit den Zwischenhebeln in Wirkverbindung steht. Zur Beeinflussung des zweiarmigen Hebels ist mindestens ein nicht dem Gelenkviereck zugeordneter besonderer Steuerteil vorgesehen. Somit sind diese Vorderbacken noch verhältnismäßig vielteilig und damit störungsanfällig und nicht billig herstellbar.

Zweck der vorliegenden Erfindung ist es daher, die gattungsgemäßen Vorderbacken durch Vermeidung von bisher noch vorhandenen Teilen konstruktiv zu vereinfachen und damit auch noch störungsunempfindlicher zu machen.

Erfindungsgemäß ist dies durch die kennzeichnenden Merkmale des Hauptanspruchs erreicht. Ein besonderer Steuerteil ist somit nicht mehr erforderlich. Unmittelbar vor dem Ende der maximalen Schwenkbewegung des Stützgliedes läuft der sich an den mittleren Bereich anschließende Abschnitt der Kurve des Kurvenstücks gegen die Rastrolle und wird von dieser in Richtung zum Schuh hin geschwenkt, wodurch das freie Ende des anderen Hebelarms außer Eingriff mit der Verlängerung der zugehörigen Seitenbacke kommt, so daß diese unter der Belastung des Schuhes ausschwenken und den Schuh freigeben kann.

Zweckmäßig bilden die an die Kurvenabschnitte anschließenden Stirnseiten der freien Enden des Hebels Sperrflächen für die Verlängerungen der Seitenbacken. In konstruktiver Ausgestaltung dieses Erfindungsgedankens enden die Sperrflächen des Hebels an den den Kurvenabschnitten abgelegenen Seiten scharfkantig. Der sich jeweils anschließende Randteil des Hebels ist konkav gekrümmt und dient als Rückstellfläche für die Verlängerung der jeweiligen Seitenbacke.

Anhand der beiliegenden Zeichnung ist im folgenden ein Ausführungsbeispiel des erfindungsgemäßen Vorderbackens ausführlich beschrieben. Es zeigen:
Fig. 1 die erfindungswesentlichen Teile des Vorderbackens in Draufsicht, zum Teil aufgeschnitten, und zwar in der Normalstellung und
Fig. 2-4 der Fig. 1 entsprechende Darstellungen des Vorderbackens in jeweils einem anderen Momentanzustand, nämlich in Fig. 2 bei maximal ausgeschwenktem Gelenkviereck und Freigabe der in Bewegungsrichtung vorne liegenden Seitenbacke, in Fig. 3 bei ausgeschwenkter Seitenbacke und in Fig. 4 kurz vor Wiedererreichen der Normalstellung und des Verriegelns der Seitenbacke.

Eine in üblicher Weise skifest zu montierende Grundplatte 1 trägt an zwei sich rechtwinkelig zur Skiebene erstreckenden Achsen 2, 3 ein Gelenkviereck mit den Hebeln 4 und 5 und einer Koppel 6. Die Koppel dient als Stützglied für zwei Seitenbacken 7, 8, die auf jeweils einem der Anlenkzapfen 9, 10 der Koppel an die Hebel gelagert sind. Die die Schuhsohle seitlich und nach vorne abstützenden Seitenbacken erstrekken sich über ihre Anlenkzapfen 9, 10 hinaus nach innen hin. Die freien Enden dieser so gebildeten Arme 11, 12 liegen normalerweise einem zweiarmigen und achsparallel zu den Seitenbacken am Stützglied gelagerten Hebel 13 an, so daß die Seitenbacken 7, 8 gegenüber dem Stutzglied unbeweglich gehalten sind.

Das Stützglied 6 weist innenseitig eine Rastmulde 14 auf, in der sich eine Rastrolle 15 abstützt, die unter dem Einfluß einer Schraubendruckfeder 16 steht, die sich ihrerseits an der Grundplatte 1 abstützt. Die Rastrolle hält das Stützglied und damit das Gelenkviereck normalerweise in der in Fig. 1 dargestellten Position. Der Rastwiderstand läßt sich in bekannter und darum nicht weiter beschriebener Weise durch Veränderung der Vorspannung der Schraubendruckfeder variieren. Die Führung der Rastrolle gegenüber der Grundplatte erfolgt in ebenfalls bekannter und darum nicht dargestellter Weise.

Die Arme des zentral auf der Achse 17 am Stützglied 6 gelagerten Hebels 13 sind spiegelgleich ausgebildet. Dabei bilden die Stirnseiten der freien Enden des Hebels jeweils eine Sperrfläche 18 bzw. 19 für einen Arm 11 bzw. 12 der zugehörigen Seitenbacke. Zwischen den Sperrflächen 18, 19 besitzt der Hebel 13 backeninnenseitig eine konkave Kurve, die in ihrem mittleren Bereich 20 der am Stützglied 6 vorgesehenen Rastmulde 14 entspricht. Die sich an diesen Bereich beidseitig anschließenden Abschnitte 21, 22 springaen, gegenüber den Endabschnitten der Rastmulde am Stützglied vor (siehe Fig. 1).

Die Sperrflächen 18, 19 des Hebels 13 sind um die Achse 17 gekrümmt und enden auslöseseitig scharfkantig. Der sich anschließende stirnseitige Teil 24 bzw. 25 ist konkav gekrümmt und dient als Rückstellfläche für den Arm 11 bzw. 12 der jeweiligen Seitenbacke 7 bzw. 8.

Die einzelnen Teile des Vorderbackens nehmen normalerweise ihre in Fig. 1 gezeigte Position ein. Wird beispielsweise auf die Seitenbacke 8 eine Kraft übertragen, die die Vorspannung der Schraubendruckfeder 16 übersteigt, erfolgt ein Schwenken des Gelenkvierecks in Bezug auf die Darstellung nach rechts. Während dieses Schwenkens bewegen sich die Seitenbacken 7, 8 gegenüber der als Stützglied dienenden Koppel 6 nicht, da der Hebel 13 dieses verhindert. Beim Nachlassen der Kraft stellt die auf die Flanke der Rastmulde 14 aufgelaufene Rastrolle 15 das Gelenkviereck in die Ausgangsstellung zurück.

Wird aber infolge eines entsprechend großen Kraftangriffs das Gelenkviereck soweit geschwenkt, daß die Rastrolle 15 auf den äußeren flacher verlaufenden Teil der Rastmulde 14 aufläuft, schwenkt die Rastrolle durch Auflaufen auf den äußeren Bereich 21 der Kurve am Hebel 13 diesen entgegen dem Uhrzeigersinn, und zwar soweit, daß das freie Ende des Arms 12 der Seitenbacke 8 von der Sperrfläche 19 am Hebel 13 freikommt. Dieser Zustand ist in Fig. 2 dargestellt. Durch die von der Schuhsohle auf die Seitenbacke 8 übertragene Kraft schwenkt diese um ihren Anlenkzapfen 10 in die in Fig. 3 dargestellte Position. In dieser Position kann der Schuh vom Vorderbacken freikommen. Der Vergleich der Fig. 2 und 3 läßt erkennen, daß der Hebel 13 von der Seitenbacke 8 noch etwas weiter geschwenkt worden ist.

Mit dem Freikommen des Schuhs und der Entlastung der Seitenbacke stellt sich unter dem Einfluß der Rastrolle 15 das Gelenkviereck zurück. Kurz vor Erreichen seiner Normallage läuft die Rastrolle 15 gegen den gegenüber der Rastmulde 14 vorstehenden Teil des Hebels 13 und schwenkt diesen in Bezug auf die Darstellung im Uhrzeigersinn (siehe Fig. 4). Dabei bewirkt der stirnseitige Teil 25 des Hebels ein Zurückschwenken der Seitenbacke 8 um ihren Anlenkzapfen 10, bis schließlich die Normallage entsprechend Fig. 1 wieder erreicht ist.

## Patentansprüche

1. Vorderbacken für Sicherheits-Skibindungen mit einem bei übermäßigen Seitenkräften gegen die Kraft einer Feder (16) einer Rasteinrichtung (14, 15, 16) seitwärts ausschwenkbaren, zwei die Schuhsohle seitlich und nach vorn abstützende Seitenbacken (7, 8) tragenden Stützglied (6), an dem eine Rastmulde (14) vorgesehen ist, gegen die von der Feder (16) eine in Skilängsrichtung bewegliche Rastrolle (15) gedrückt wird, wobei das Stützglied (6) die Koppel eines Gelenkvierecks (4, 5, 6) bildet, dessen Hebel (4, 5) an ihren nach vorne weisenden Enden an vertikalen grundplattenfesten Achsen (2, 3) gelagert sind und in der Ruhestellung etwa in Skilängsrichtung verlaufen, wobei die Seitenbacken (7, 8) gegenüber dem Stützglied (6) normalerweise unbeweglich gehalten sind, nach einem bestimmten seitlichen Ausschwenken des Stützgliedes (6) jedoch die in Bewegungsrichtung vorn liegende Seitenbacke zwecks Freigabe der Schuhsohle ausschwenkt, wobei ferner die Seitenbacken (7, 8) über ihre Anlenkpunkte (9, 10) am Stützglied (6) hinaus verlängert sind und sich über diese Verlängerungen (11, 12) gegenseitig lösbar abstützen, wobei zur Sicherung dieser gegenseitigen Abstützung am Stützglied (6) ein zweiarmiger achsparallel zu den Seitenbacken (7, 8) gelagerter Hebel (13) vorgesehen ist, der am Ende der Ausschwenkbewegung des Stützgliedes (6) die jeweilige Seitenbacke (7, 8) freigibt, und wobei nach Freigabe der Schuhsohle eine automatische Rückstellung aller bewegten Teile in ihre Ausgangslage erfolgt, dadurch gekennzeichnet, daß der Hebel (13) mit den Verlängerungen (11, 12) der Seitenbacken (7, 8) unmittelbar zusammenwirkt und als zentral zwischen diesen angeordnetes Kurvenstück ausgebildet ist, das eine zu der federbeaufschlagten Rastrolle (15) der Rasteinrichtung weisende konkave Kurve (20, 21, 22) besitzt, die in ihrem mittleren Bereich (20) der am Stützglied (6) vorgesehenen Rastmulde (14) der Rasteinrichtung (14, 15, 16) entspricht und von deren Rastrolle (15) mitbeaufschlagt ist, und daß die sich an den mittleren Bereich beidseitig anschließenden spiegelgleichen Abschnitte (21, 22) der Kurve des Kurvenstücks gegenüber den ents Prechenden Abschnitten der Rastmulde (14) der Rasteinrichtung vorspringen.

2. Vorderbacken nach Anspruch 1, dadurch gekennzeichnet, daß die an die Kurvenabschnitte (21, 22) anschließenden Stirnseiten der freien Enden des Hebels (13) Sperrflächen (18, 19) für die Verlängerungen (11, 12) der Seitenbacken (7, 8) bilden.

3. Vorderbacken nach Anspruch 2, dadurch gekennzeichnet, daß die Sperrflächen (18,19) des Hebels (13) an den den Kurvenabschnitten (21, 22) abgelegenen Seiten scharfkantig enden und daß der sich jeweils anschließende Randteil (24, 25) des Hebels (13) konkav gekrümmt ist und als Rückstellfläche für die Verlängerung (11, 12) der jeweiligen Seitenbacke (7, 8) dient.

## Revendications

1. Butées avant pour fixations de sécurité de ski comportant un élément d'appui (6) qui, en présence de forces latérales excessives, agit contre la force d'un ressort (16) d'un dispositif d'encliquetage (14, 15, 16) et s'écarte latéralement, ledit élément d'appui portant deux mâchoires latérales (7, 8) étayant la semelle du soulier latéralement et vers l'avant et sur lequel une cavité (14) d'encliquetage est prévue, dans laquelle le ressort (16) presse un rouleau d'encliquetage (15) qui est mobile dans le sens de la longueur du ski, l'élément d'appui (6) formant la bielle entre un carré articulé (4, 5, 6) dont les leviers (4, 5) sont logés en leurs extrémités dirigées vers l'avant sur des axes (2,3) verticaux solidaires de la plaque de fond et qui, dans la position de repos, sont orientés approximativement dans le sens de la longueur du ski, les mâchoires latérales (7, 8) étant normalement tenues immobiles par rapport à l'élément d'appui (6) mais, après un écartement latéral déterminé de l'élément d'appui (6), la mâchoire latérale avant par rapport à la direction du mouvement pivote pour libérer la semelle du soulier, les mâchoires latérales (7, 8) étant par ailleurs prolongées au-delà de leurs points d'articulation (9, 10) sur l'élément d'appui (6) et s'appuyant réciproquement de manière à pouvoir se redétacher par leurs prolongements (11, 12), un levier (13) étant prévu pour garantir cet appui réciproque sur l'élément d'appui (6), levier qui est à double bras avec un axe parallèle aux mâchoires latérales (7, 8) et qui, au bout du mouvement de pivotement de l'élément d'appui (6), libère la mâchoire latérale (7, 8) correspondante, après la libération de la semelle de soulier, un retour automatique de toutes les pièces mobiles dans leurs positions de départ s'effectuant, caractérisées en ce que le levier (13) coopère directement avec les prolongements des mâchoires latérales (7, 8) et est formé comme pièce courbée disposée au centre entre celles-ci, laquelle pièce courbée possédant une courbe concave (20, 21, 22) dirigée vers le rouleau d'encliquetage (15) soumis à la force d'un ressort du dispositif d'encliquetage, laquelle courbe concave correspondant en sa zone médiane (20) à la cavité d'encliquetage (14) prévue sur l'élément d'appui (6) du dispositif d'encliquetage (14,15,16) et étant exposée à la force du rouleau d'encliquetage (15) du dispositif d'encliquetage, et que les sections (21, 22) de la courbe de la pièce courbée suivant, des deux côtés, immédiatement la zone médiane sont en saillie par rapport aux sections correspondantes de la cavité d'encliquetage (14) du dispositif d'encliquetage.

2. Butées avant selon la revendication 1, caractérisées en ce que les côtés frontaux des extrémités libres du levier (13) suivant immédiatement les sections courbées (21,22) forment des surfaces de verrouillage (18, 19) pour les prolongements (11, 12) des mâchoires latérales (7, 8).

3. Butées avant selon la revendication 2, caractérisées en ce que les surfaces de verrouillage (18, 19) du levier (13) se terminent par une arète vive sur les côtés détournés des sections courbées (21, 22) et que chaque bord qui suit (24, 25) du levier (13) est courbé de manière concave et sert de surface de retour en position normale pour les prolongements (11, 12) de chacune des mâchoires latérales (7, 8).

## Claims

1. Front jaw for a safety ski binding with a bracket (6) which can pilot laterally against the force of a spring (16) of a snap-lock device (14, 15, 16) in the event of excessive lateral forces, and which supports two lateral jaws (7, 8) holding the ski boot sole at the sides and front, and on which a catch cavity (14) is provided against which a catch roller (15), which can be displaced by the spring (16) along the longitudinal axis of the ski, is pressed, where the bracket (6) forms the connecting link in a rectangular joint (4, 5, 6) whose levers (4, 5) are mounted on their front-facing ends on vertical pins (2, 3) connected to the base plate and which at rest are located approximately in the longitudinal plane of the ski, where the side jaws (7, 8) are normally held motionless relative to the bracket (6), although, after a certain lateral pivoting motion of the bracket (6), the lateral jaw lying in front relative to the direction of movement can pivot in order to release the sole of the ski boot, and where further the side jaws (7, 8) are extended beyond their linkage points (9, 10) on the bracket (6) and support each other mutually in a way which can be disengaged by means of these extensions (11, 12), where to guarantee this mutual buttressing on the bracket (6) a twin- armed lever (13) mounted parallel to the axis of the lateral jaws (7, 8) is provided which releases the relevant lateral jaw (7, 8) at the end of the pivoting motion of the bracket (6) and where all the parts which have moved are automatically returned to their initial positions once the sole of the ski boot has been released, characterised in that the lever (13) acts directly in conjunction with the extensions (11, 12) of the lateral jaws (7, 8) and is formed as a cam piece located centrally between them which has concave curve (20, 21, 22) facing the spring-loaded catch roller (15) of the snap-lock device, the middle part (20) of which curve corresponds to the catch cavity (14) of the snap-lock device (14, 15, 16) provided on the bracket (6) and on which its catch roller (15) also acts, and that the symmetrical sections (21, 22) connected to both ends of the middle part of the curve of the cam piece protrude relative to the corresponding sections of the catch cavity (14).

2. Front jaw according to claim 1, characterised in that the face sides of the free ends of the lever (13) which are connected to the cam sections (21, 22) form catch surfaces (18,19) for the extensions (11, 12) of the lateral jaws (7, 8).

3. Front jaw according to claim 2, characterised in that the catch surfaces (18, 19) of the lever (13) end square-edged on the sides opposite the cam sections (21, 22) and that each connecting edge section (24, 25) of the lever (13) has a concave curve and functions as a reset surface for the respective extension (11, 12) of each lateral jaw (7, 8).
